# EUROPÄISCHE PATENTSCHRIFT

(11) **EP 0 699 169 B1**
(45) Veröffentlichungstag und Bekanntmachung des Hinweises auf die Patenterteilung: **08.01.1997**
(21) Anmeldenummer: 94914334.1
(22) Anmeldetag: 09.05.1994
(51) Int. Cl.: B65H 45/101, B65H 23/025, B65H 9/16

(54) **ANDRUCKROLLENANORDNUNG FÜR EINE STAPELEINRICHTUNG EINES DRUCK- ODER KOPIERGERÄTES**
PRESSURE ROLLER ARRANGEMENT FOR A STACKING DEVICE OF A PRINTER OR COPIER
SYSTEME DE ROULEAUX DE SERRAGE POUR LE DISPOSITIF D'EMPILAGE D'UNE IMPRIMANTE OU D'UNE PHOTOCOPIEUSE

(30) Priorität: 19.05.1993 DE 4316873
(43) Veröffentlichungstag der Anmeldung: 06.03.1996
(73) Patentinhaber: Siemens Nixdorf Informationssysteme AG, 33106 Paderborn (DE)
(72) Erfinder: GORETZKY, Michael, D-85447 Fraunberg (DE)
(74) Vertreter: Fuchs, Franz-Josef, Dr.-Ing.
(86) Internationale Anmeldenummer: DE9400532
(87) Internationale Veröffentlichungsnummer: WO9426643

(56) Entgegenhaltungen:
- US-A- 4 953 846

## Beschreibung

Die Erfindung betrifft eine Vorrichtung zum verwerfungsfreien Hin- und Hertransportieren eines Aufzeichnungsträgers eines Druck- oder Kopiergerätes zwischen einem den Aufzeichnungsträger aufnehmenden Gegenlager und mehreren, nebeneinander angeordneten, den Aufzeichnungsträger gegen das Gegenlager drückenden Andruckrollen.

In elektrografischen Hochgeschwindigkeitsdruckern, die mit Endlospapier arbeiten, werden zum Abstapeln des bedruckten Endlospapieres Abstapeleinrichtungen verwendet, wie sie z.B. in der DE-C2-26 17 334 beschrieben sind. Zum Abstapeln des Aufzeichnungsträgers auf einer Stapelfläche ist oberhalb der Stapelfläche eine Transporteinrichtung angeordnet aus einer Transportwalze und einer Andruckwalze, zwischen denen der Aufzeichnungsträger durch Friktion transportiert wird.

Damit eine gleichmäßige Anlage und Führung des Papiers erreicht wird, ist es auch üblich, anstelle einer durchgehenden Andruckrolle mehrere einzelne Andruckrollen nebeneinander anzuordnen, die den Aufzeichnungsträger gegen die Transportwalze drücken. Zwischen diesen Andruckrollen befindet sich konstruktionsbedingt ein Zwischenraum, in dem das Papier nicht angepreßt wird.

Damit der beispielsweise aus vorgefaltetem Endlospapier bestehende Aufzeichnungsträger sicher auf der Ablagefläche in Form eines Stapels abgelegt werden kann, muß der Aufzeichnungsträger der Ablagefläche in einem unverspanntem Zustand zugeführt werden. Das heißt, der Aufzeichnungsträger muß unterhalb der Zuführeinrichtung auf dem Stapel abrollen, damit sich automatisch ein Zick-Zack-Stapel bilden kann.

Elektrografische Druckeinrichtungen müssen so aufgebaut sein, daß mit ihnen Aufzeichnungsträger der unterschiedlichsten Art bedruckt werden können, unter anderem dünnes und dickes vorgefaltetes Papier. Damit besteht insbesondere bei der Verwendung von dünnerem vorgefaltetem Papier die Gefahr, daß das Papier beim Durchlaufen durch die Zuführeinrichtung in der Stapeleinrichtung im Bereich zwischen den Andruckrollen eine Sicke bildet, was das Abknicken im Falz bzw. das Abrollen des Papiers erschwert. Diese Sicke im Papier, wie sie in der Figur 2 dargestellt ist, entsteht dadurch, daß infolge des Andruckes der Andruckrollen das Papier zwischen den Andruckrollen zusammengeschoben wird.

Diese Sickenbildung läßt sich vermeiden, wenn man das Papier im Bereich der Andruckrollen an den Seiten nach außen zieht und damit strafft. Um dieses zu erreichen, wurde bereits vorgeschlagen, die äußeren Andruckrollen mit einer leicht geneigten Achse derart einzubauen, daß die Andruckrollen eine Zugkraft nach außen auf den Aufzeichnungsträger ausüben. Diese so zwischen den äußeren Andruckrollen erzeugte Querkraft strafft den Aufzeichnungsträger in dem dazwischenliegenden Bereich.

Elektrografische Druckeinrichtungen arbeiten mit sehr hohen Druckgeschwindigkeiten von 200 Blatt pro Minute und höher. Damit es bei einem notwendigen Stop der Druckeinrichtung nicht zu einem Aufzeichnungsträgerriß kommt, darf die Druckeinrichtung nicht abrupt gestoppt werden, sondern sie wird mit einer bestimmten Verzögerung abgebremst. Die während dieser Bremsphase weitertransportierte Aufzeichnunsträgerstrecke muß anschließend für den nächsten Druckstart wieder zurückgezogen werden, damit ein positionsrichtiges Bedrucken des Aufzeichnungsträgers gewährleistet wird.

Bei diesem Aufzeichnungsträgerrückzug führt die Schrägstellung der äußeren Andruckrollen nun aber zu einem Zusammenschieben des Aufzeichnungsträgers zwischen den Andruckrollen, was beim nächsten Druckstart einen Stapelfehler verursachen kann. Gerade bei einem häufigen Start-Stop-Betrieb ist dies nachteilig.

Dieses Problem tritt auch bei anderen Druckeinrichtungen auf, die z.B. mit großformatigen Einzelblättern arbeiten und bei denen es notwendig ist, den Aufzeichnungsträger in einem Druck- oder Transportkanal hin und her zu bewegen.

Aus der US-A-4,953,846 ist eine elektrografische Druckeinrichtung zum beidseitigen Bedrucken von Einzelblättern bekannt. Dazu wird das Einzelblatt zunächst in der Druckstation auf der Frontseite bedruckt, über einen separaten Rückführungskanal einer Wendeeinrichtung zugeführt, dort gewendet, über eine schräggestellte Führungsrolle seitlich versetzt und dann auf der Rückseite bedruckt. Zum Transport der Einzelblätter dient eine Transporteinrichtung aus einer motorisch angetriebenen Transportrolle und einer federnd die Einzelblätter gegen die Transportrolle drückenden Andruckrolle. Damit die Andruckrolle der Auslenkung des Einzelblattes folgen kann, ist sie mit Ihrer Drehachse einseitig locker horizontal verschieblich in einem Lagerkörper gelagert. Auf diese Weise wird verhindert, daß die Andruckrolle Lenkkräfte auf die Einzelbätter ausübt.

Ziel der Erfindung ist eine Lenkandruckrolle für einen sich in Friktionskontakt mit den Lenkandruckrollen befindlichen Aufzeichnungsträger eines Druck- oder Kopiergerätes so auszugestalten, daß einerseits sich der Winkel der Drehachse der Lenkandruckrolle zur Transportrichtung des Aufzeichnungsträgers in Abhängigkeit von der Drehrichtung der Lenkandruckrolle ändert und dabei Lenkkräfte auf den Aufzeichnungsträger ausgeübt werden, andererseits die Lenkandruckrolle exakt geführt wird.

Ein weiteres Ziel der Erfindung ist es, eine Vorrichtung zum Hin- und Hertransportieren eines Aufzeichnungsträgers eines Druck- oder Kopiergerätes zwischen einem den Aufzeichnungsträger aufnehmenden Gegenlager und mehreren, nebeneinander angeordneten, den Aufzeichnungsträger gegen das Gegenlager drückenden Andruckrollen bereitzustellen, bei dem es zwischen den Andruckrollen zu keiner Verwerfung, z.B. durch Sickenbildung kommt.

Diese Aufgabe wird gemäß den Merkmalen des Patentanspruches 1 gelöst.

Vorteilhafte Ausführungsformen der Erfindung sind in den Unteransprüchen gekennzeichnet.

Bei der erfindungsgemäßen Transportvorrichtung werden als äußere Andruckrollen Lenkandruckrollen verwendet, deren Winkelstellung zur Aufzeichnungsträgertransportrichtung von der Drehrichtung der Andruckrollen abhängen. Damit wird bei der Vor- und Rückwärtsbewegung des Aufzeichnungsträgers der Aufzeichnungsträger gestrafft und eine Sickenbildung vermieden.

Die Lenkandruckrollen sind auf einer Rollenachse als Lagerelement gelagert. Die Rollenachse wiederum enthält eine schräge Innenbohrung, in der eine starre Achse steckt, um die sich die Rollenachse um einen bestimmten Winkelbetrag zwischen zwei Anschlagpositionen drehen kann. Damit bildet die Anordnung eine Art Exzenter.

Damit die Lenkandruckrollen ihre Querkraft erzeugende Winkellage automatisch einnimmt, sind die Reibmomente der Lager so gewählt, daß das Reibmoment zwischen der eigentlichen Lenkandruckrolle und der Rollenachse größer ist als das Reibmoment zwischen der Rollenachse und der starren feststehenden Achse. Damit wird bei einer Drehbwegung der Lenkandruckrolle die Rollenachse zwischen den Anschlägen bis in die definierte Anschlagposition mitgezogen. Diese Reibmomentverteilung kann durch einen Durchmesserunterschied der Lagerstellen gewährleistet werden.

Die Erfindung ermöglicht in einfacher Weise ein sicheres Abstapeln des Aufzeichnungsträgers auch im Start-Stop-Betrieb.

Ausführungsformen der Erfindung sind in den Zeichnungen dargestellt und werden im folgenden beispielsweise näher beschrieben. Es zeigen
Figur 1 eine schematische Darstellung einer Abstapeleinrichtung für eine mit Endlospapier arbeitende elektrografische Druckeinrichtung,
Figur 2 eine schematische Darstellung einer möglichen Sickenbildung zwischen zwei Andruckrollen beim Stand der Technik,
Figur 3 eine schematische Seitenansicht der erfindungsgemäßen Vorrichtung in einer Mittellage der Lenkandruckrollen,
Figur 4 eine Schnittdarstellung einer Lenkandruckrolle in Mittellage mit einem Schnitt senkrecht zur Transportrichtung des Aufzeichnungsträgers,
Figur 5 eine schematische Seitenansicht der Vorrichtung in einer dem Vorwärtstransport des Aufzeichnungsträgers zugeordneten Winkellage der Lenkandruckrollen,
Figur 6 eine Frontansicht der rechtsseitigen Lenkandruckrolle in einer Winkellage entsprechend der Figur 5,
Figur 7 eine schematische Seitenansicht der Vorrichtung in einer dem Rückwärtstransport des Aufzeichnungsträgers zugeordneten Winkellage der Lenkandruckrollen,
Figur 8 eine Frontansicht der rechtsseitigen Lenkandruckrolle in einer Funktionslage entsprechend der Figur 7 und
Figur 9 eine perspektivische Darstellung einer einen Rollenkörper der Lenkandruckrolle aufnehmenden Rollenachse.

Eine hier nicht im einzelnen dargestellte nach dem Prinzip der Elektrofotografie arbeitende Druckeinrichtung, wie sie z.B. aus der EP-B1-04 66 691 bekannt ist, verwendet als Aufzeichnungsträger eine vorgefaltete Endlospapierbahn 10. Nach dem Bedrucken und Fixieren wird der Aufzeichnungsträger 10 in einer Stapeleinrichtung (Figur 1) am Ausgang der Druckeinrichtung abgestapelt. Diese Stapeleinrichtung enthält eine stationäre Aufnahmefläche, auf der der Stapel 11 in Form einer Zick-Zack-Bahn aufgestapelt wird, wobei eine, ihre Position in Abhängigkeit von der Stapelhöhe ändernde Aufzeichnungsträgerzuführanordnung 12 den Aufzeichnungsträger 10 dem Ablagetisch zuführt. Die Zuführanordnung enthält eine motorisch angetriebene Zuführwalze 13, die sich über die Breite des Aufzeichnungsträgers erstreckt und die z.B. aus Hartgummi bestehen kann. Über diese Zuführwalze 13 wird der Aufzeichnungsträger 10 mit seiner Rückseite geführt, wobei die Zuführwalze 13 als Gegenlager dient. Der Aufzeichnungsträger 10 wird gegen die Zuführwalze 13 über eine Vielzahl von freilaufenden Andruckrollen 14 gedrückt, die im Abstand A auf einer Halteeinrichtung in Form einer Halteleiste 15 nebeneinander angeordnet sind. Jede der Andruckrollen 14 ist auf einer Blattfeder 17 (Figuren 6 und 8) gelagert, die wiederum über Schrauben oder andere Befestigungselemente auf der Halteleiste 15 befestigt ist. Die beiden äußeren, den Randbereichen des Aufzeichnungsträgers 10 zugeordneten Andruckrollen 16/1 und 16/2 sind als Lenkandruckrollen ausgebildet, die ihre Winkelstellung zur Transportrichtung des Aufzeichnungsträgers in Abhängigkeit von der Transportrichtung ändern. Sie werden später beschrieben. Die mittleren Andruckrollen 14 sind in üblicher Weise auf einer fest zwischen den Armen der Blattfedern 17 eingespannten Achse frei drehbar gelagert.

Im Normalbetrieb (Figur 1) der Druckeinrichtung wird der Aufzeichnungsträger 10 über die Zuführwalze 13 in Pfeilrichtung dem Stapel 11 zugeführt. Werden als Andruckrollen 14 entsprechend der Darstellung der Figur 2 ausschließlich starr angeordnete Andruckrollen verwendet, so bildet sich zwischen den Andruckrollen 14 am Aufzeichnungsträger 10 eine Sicke 18 aus, diese behindert das Abstapeln und führt zu Abstapelfehlern, da das Papier und damit auch der Papierfalz verworfen wird.

Wird die elektrografische Druckeinrichtung gestoppt, ist es zur Vermeidung von einem Aufzeichnungsträgerriß notwendig, das Papier gleichmäßig abzubremsen und nicht ruckartig zu stoppen. Bei Fortsetzung des Druckbetriebes ist es deshalb notwendig, den Aufzeichnungsträger 10 in seine ursprüngliche Drucklage zurückzuführen, weswegen der Aufzeichnungsträger durch Drehrichtungsumkehr der Zuführwalze 13 eine bestimmte Strecke, die abhängig ist vom Bremsweg, zurückgeführt wird. Auch hier würde bei einer starren Anordnung der Andruckrollen 14 wiederum eine Sickenbildung 18 auftreten.

Um dies zu vermeiden, sind gemäß der Erfindung die beiden äußeren Andruckrollen 16/1, 16/2 als Lenkandruckrollen 16/1 und 16/2 ausgebildet.

Eine in der Figur 4 im Schnitt dargestellte Lenkandruckrolle 16/2 weist einen Rollenkörper 19 als eigentliche Papierlaufrolle auf, der z.B. aus Kunststoff gespritzt sein kann. Der Rollenkörper 19 ist auf einer in der Figur 9 perspektivisch dargestellten, einstückigen Rollenachse 20 gelagert. Sie besteht aus einem zylinderförmigen Metall- oder Kunststoffkörper mit einer Mantelfläche als Gleitlager 22 für den Rollenkörper 19, wobei sich die Mantelfläche und damit das Gleitlager 22 parallel zu einer Papierführungsfläche 23 auf dem Rollenkörper 19 erstreckt. Auf der einen Seite der Rollenachse 20 ist ein Führungsrand 9 als Anlagefläche für den Rollenkörper 19 ausgeformt, auf der anderen Seite eine Nut 8 zur Aufnahme eines Sicherungsringes 21.

Die Rollenachse 20 enthält eine schräge Innenbohrung 24, die die Rollenachse 22 schräg in einer Exzenterlage durchstößt. In dieser Innenbohrung angeordnet ist eine starre feststehende Achse 25 mit zugeordneten Lagerbuchsen 26 zur drehbaren Aufnahme der Rollenachse 20. Die starre Achse 25 ist einstückig ausgebildet. Befestigt ist die Achse 25 auf der Blattfeder 17 an einem Ende über eine Befestigungsschraube 27 und an dem anderen Ende über eine Klemmeinrichtung, bestehend aus einem Halteklotz 28 mit zugehöriger Klemmschraube 29. Die Drehbewegung der Rollenachse 20 ist begrenzt durch zwei seitlich an der Rollenachse 20 angeordnete obere und untere Ansätze 30/1 und 30/2 (Fig. 3, Fig. 9), die mit auf dem Halteklotz 28 angeordneten Anschlagflächen 31 zusammenwirken.

Dargestellt in den Figuren 3 und 4 ist dabei die Mittellage der Lageranordnung und damit die der Lenkandruckrolle, bei der die Ansätze 30/1 und 30/2 zu den Anschlagflächen 31 des Halteklotzes 28 gleich beabstandet sind. In dieser Mittellage weist die Lenkandruckrollenanordnung eine Drehachsenlage auf, die der Drehachsenlage der mittleren starren Andruckrollen 14 entspricht. Sie verläuft senkrecht zur Transportrichtung des Aufzeichnungsträgers und ist in den Figuren 6 und 8 mit dem Bezugszeichen 32 bezeichnet.

Die Exzenteranordnung aus Rollenachse 20 und starrer Achse 25 ist nun so gewählt, daß ausgehend von der Mittellage der Drehachse 32 in Abhängigkeit von der Drehrichtung des Rollenkörpers 19 und damit in Abhängigkeit von der Transportrichtung sich der Drehachsenwinkel und damit die Lage des Rollenkörpers 19 relativ zum Aufzeichnungsträger ändert.

Wird, wie in den Figuren 5 und 6 dargestellt, der Aufzeichnungsträger 10 in Abstapelrichtung nach unten bewegt, so dreht sich friktionsbedingt der Rollenkörper 19 in der in der Figur 5 dargestellten Drehrichtung. Ausgehend von der Mittellage der Lenkandruckrollenanordnung wird bei dieser Bewegung die Rollenachse 20 mitgenommen, da das Reibmoment im Gleitlagerbereich 22 zwischen Rollenachse 20 und Rollenkörper 19 größer ist als das Reibmoment im Bereich der Lagerbuchsen 26, zwischen starrer Achse 25 und der Rollenachse 20. Infolge der Drehbewegung legt sich der Ansatz 30/1 an die zugehörige Anschlagfläche 31 des Halteklotzes 28 an und die Lenkandruckrolle (in diesem Fall die rechte Lenkandruckrolle 16/2) nimmt die in der Figur 6 bezeichnete Lage ein. Eine Lage, bei der in Transportrichtung gesehen, die Drehachse 32 in eine Drehachsenlage 32/1 zu den Rändern des Aufzeichnungsträgers hin verdreht ist.

Durch entsprechende umgekehrte Anordnung der Lenkandruckrollen bzw. ihrer Exzenteranordnung wird die linksseitige Lenkandruckrolle 16/1 in eine entsprechende ebenfalls nach außen zum Rand des Aufzeichnungsträgers hin gerichtete Verdrehlage gebracht, so daß sie eine Position entsprechend der Position der Figur 8 einnimmt. Durch diese nach außen hin gerichteten Drehlagen der Lenkandruckrollen 16/1 und 16/2 erfährt der Aufzeichnungsträger im Bereich zwischen den Lenkandruckrollen 16/1 und 16/2 eine Querkraft, die den Aufzeichnungsträger in diesem Bereich strafft und so eine Sickenbildung zwischen den Lenkandruckrollen 14 bzw. den Lenkandruckrollen 16/1 und 16/2 verhindert.

Bei der Richtungsumkehr des Aufzeichnungsträgers 10 durch Wechsel der Antriebsrichtung der Zuführwalze 13 wird der Rollenkörper 19 friktionsbedingt entsprechend der Darstellung der Figur 7 entgegen dem Uhrzeigersinn gedreht. Bei der Drehung nimmt das Reibmoment zwischen Rollenkörper 19 und Rollenachse 20 die Rollenachse 20 mit, bis der untere Ansatz 30/2 sich an die Anschlagfläche 31 des Halteklotzes 28 anlegt. Damit hat sich auch die Drehachsenneigung entsprechend der Darstellung der Figur 8 umgedreht, so daß die Drehachse nunmehr die Drehachsenlage 32/2 einnimmt. In Aufzeichnungsträgertransportrichtung gesehen sind wiederum die Lenkandruckrollen 16/1 und 16/2 zu den Rändern des Aufzeichnungsträgers hin ausgelenkt. Damit entsteht auch in dieser Transportlage eine Querkraft zwischen den Lenkandruckrollen 16/1 und 16/2, die den Aufzeichnungsträger im Bereich der Andruckrollen 14 strafft.

Wichtig für die Funktion dieser automatischen Drehachsenverschiebung der Lenkandruckrollen in Abhängigkeit von der Transportrichtung sind die Reibmomentverhältnisse in den Lagern 22 und 26. Dabei muß sichergestellt sein, daß das Reibmoment zwischen Rollenkörper 19 und Rollenachse 20 größer ist als jenes zwischen Rollenachse 20 und starrer Achse 25. Dieser Unterschied wird durch den Durchmesserunterschied der Lagerstellen gewährleistet.

Zur Vermeidung der Sickenbildung zwischen den Andruckrollen genügt es, die Lenkandruckrollen geringfügig auszulenken, so daß bei dem dargestellten Ausführungsbeispiel die Änderung des Drehachsenwinkels ausgehend aus der Mittellage nur einige Winkelgrade beträgt und damit der Abstand zwischen den Ansätzen 30/1 und 30/2 und den Anschlagflächen 31 einige Millimeter. Die Größe der Veränderung des Drehachsenwinkels hängt ab von der gewünschten zu erzielenden Querkraft und dem Reibmoment zwischen Rollenkörper und Aufzeichnungsträger. In Abhängigkeit vom Einsatzbereich der Lenkandruckrollen kann durch entsprechende Wahl der Exzenteranordnung innerhalb des Rollenkörpers 19 bzw. durch Wahl des Anschlagbereiches eine entsprechende Anpassung an den gewünschten Auslenkungsgrad erzielt werden.

Bei dem dargestellten Ausführungsbeispiel sind innerhalb einer Abstapeleinrichtung zwei Lenkandruckrollen beidseitig den Randbereichen des Aufzeichnungsträgers zugeordnet. Es ist auch denkbar nur eine Lenkandruckrolle zu verwenden, wenn z.B. die andere Seite des Aufzeichnungsträgers über Randperforationen fest geführt oder aber mehrere Lenkandruckrollen, wenn es sich um einen sehr breiten Aufzeichnungsträger handelt. Es ist auch denkbar, die Lenkandruckrollen dazu zu verwenden, z.B. einen blattförmigen Aufzeichnungsträger transportrichtungsabhängig zu versetzen und ihn damit zu lenken, z.B. im Rahmen einer Einzelblattdruckeinrichtung im Aufzeichnungsträgertransportkanal oder zum jobweisen Versetzen des Aufzeichnungsträgers in der Abstapeleinrichtung.

### Bezugszeichenliste

- 8: Nut
- 9: Rand, Anschlag
- 10: Aufzeichnungsträger, vorgefaltetes Endlospapier
- 11: Stapel
- 12: Zuführanordnung
- 13: Zuführwalze, Transportwalze
- 14: Andruckrollen
- A: Abstand zwischen Andruckrollen
- 15: Halteleiste
- 16/1, 16/2: links- und rechtsseitige Lenkandruckrollen
- 17: Blattfeder
- 18: Sicke, Verwerfung
- 19: Rollenkörper
- 20: Rollenachse
- 21: Sicherungsring
- 22: Gleitlager, Mantelfläche
- 23: Führungsfläche, Andruckfläche
- 24: Innenbohrung
- 25: starre Achse
- 26: Lagerbuchse
- 27: Befestigungsschraube
- 28: Halteklotz
- 29: Klemmschraube
- 30/1: oberer Ansatz
- 30/2: unterer Ansatz
- 31: Anschlagfläche
- 32: Mittellage, Drehachse
- 32/1: Drehachsenlage bei Stapelbetrieb, Vorwärtsrichtung
- 32/2: Drehachsenlage bei Rücktransport

## Patentansprüche

1. Lenkandruckrolle (16/1, 16/2) für einen sich in Friktionskontakt mit der Lenkandruckrolle (16/1, 16/2) befindlichen Aufzeichnungsträger (10) eines Druck- oder Kopiergerätes mit folgenden, den Winkel der Drehachse (32) der Lenkandruckrolle (16/1, 16/21 zur Transportrichtung des Aufzeichnungsträgers (10) in Abhängigkeit von der Drehrichtung der Lenkandruckrolle (16/1, 16/2) ändernden Mitteln:
- einer Rollenachse (20) als Lagerelement für einen Rollenkörper (19) der Lenkandruckrolle (16/1, 16/2) und
- einer die Rollenachse (20) in einer Exzenterlage durchstoßenden feststehenden Achse (25), auf der die Rollenachse (20) zwischen zwei Anschlagpositionen (31, 30/1, 30/2) drehbegrenzt gelagert ist, wobei das Reibmoment zwischen Rollenkörper (19) und Rollenachse (20) größer ist als das Reibmoment zwischen Rollenachse (20) und feststehender Achse (25), so daß bei einer Drehbewegung des Rollenkörpers (19) die Rollenachse (20) zwischen den Anschlägen (31, 30/1, 30/2) mitgezogen wird.

2. Lenkandruckrolle nach Anspruch 1, angeordnet in einer Vorrichtung zum verwerfungsfreien Vorwärts- und Rückwärtstransportieren eines Aufzeichnungsträgers (10) eines Druck- oder Kopiergerätes mit folgenden Merkmalen:
- der Aufzeichnungsträger (10) wird zwischen einem den Aufzeichnungsträger aufnehmenden Gegenlager (13) und mehreren, nebeneinander angeordneten, den Aufzeichnungsträger gegen das Gegenlager drückenden Andruckrollen (14, 16/1, 16/2) ohne seitlichen Versatz hin- und herbewegt,
- mindestens die auf dem Aufzeichnungsträger (10) aufliegenden äußeren linksseitigen und rechtsseitigen Andruckrollen (16/1, 16/2) sind paarweise als in Abhängigkeit von der Transportrichtung des Aufzeichnungsträgers (10) ihren Drehachsenwinkel zur Transportrichtung verändernde Lenkandruckrollen (16/1, 16/2) ausgebildet.

3. Lenkandruckrolle nach Anspruch 1, angeordnet in einer Vorrichtung zum verwerfungsfreien Vorwärts- und Rückwärtstransportieren eines Aufzeichnungsträgers (10) eines Druck- oder Kopiergerätes mit folgenden Merkmalen:
- der Aufzeichnungsträger (10) wird zwischen einem den Aufzeichnungsträger aufnehmenden Gegenlager (13) und mehreren, nebeneinander angeordneten, den Aufzeichnungsträger gegen das Gegenlager drückenden Andruckrollen (14, 16/1, 16/2) hin- und herbewegt, wobei der Aufzeichnungsträger (10) einseitig in Randperforationen geführt wird,
- mindestens die auf dem Aufzeichnungsträgers (10) aufliegende, den Randperforationen gegenüberliegende äußere Andruckrolle (16/1, 16/2) ist als in Abhängigkeit von der Transportrichtung des Aufzeichnungsträgers (10) ihren Drehachsenwinkel zur Transportrichtung verändernde Lenkandruckrolle (16/1, 16/2) ausgebildet.

4. Lenkandruckrolle nach einem der Ansprüche 1 bis 3 mit der Rollenachse (20) zugeordneten Ansätzen (30/1, 30/2), die mit Anschlagflächen (31) auf einem Befestigungselement (28) für die feststehende Achse (25) zusammenwirkt.

5. Lenkandruckrolle nach einem der Ansprüche 1 bis 4 mit Blattfederelementen (17) zur Aufnahme der Andruckrollen (14) und/oder der Lenkandruckrollen (16/1, 16/2).

6. Lenkandruckrolle nach einem der Ansprüche 1 bis 5 mit einer motorisch angetriebenen Transportwalze (13) als Gegenlager.

7. Lenkandruckrolle nach einem der Ansprüche 2 oder 3, wobei die Vorrichtung als Teil einer Abstapeleinrichtung einer elektrografischen Druckeinrichtung ausgebildet ist.

## Claims

1. Guide pressure roller (16/1, 16/2) for a recording medium (10), in friction contact with the guide pressure roller (16/1, 16/2), of a printer or copier, having the following means which change the angle of the axis of rotation (32) of the guide pressure roller (16/1, 16/2) relative to the transporting direction of the recording medium (10) in dependence on the direction of rotation of the guide pressure roller (16/1, 16/2):
- a roller axle (20) as bearing element for a roller body (19) of the guide pressure roller (16/1, 16/2), and
- a stationary axle (25) which penetrates the roller axle (20) in an eccentric position and on which the roller axle (20) is mounted so as to be limited in rotation between two stop positions (31, 30/1, 30/2), the friction moment between the roller body (19) and the roller axle (20) being greater than the friction moment between the roller axle (20) and the stationary axle (25) so that, during a rotary movement of the roller body (19), the roller axle (20) is carried along between the stops (31, 30/1, 30/2).

2. Guide pressure roller according to Claim 1, arranged in an apparatus for the distortion-free, forward and backward transporting of a recording medium (10) of a printer or copier having the following features:
- the recording medium (10) is moved back and forth without lateral offset between a counter-bearing (13), which receives the recording medium, and a plurality of adjacently arranged pressure rollers (14, 16/1, 16/2) which press the recording medium against the counter-bearing,
- at least the outer pressure rollers (16/1, 16/2) on the left-hand and right-hand sides resting on the recording medium (10) are designed in pairs as guide pressure rollers (16/1, 16/2) which change their angle of the axes of rotation relative to the transporting direction in dependence on the transporting direction of the recording medium (10).

3. Guide pressure roller according to Claim 1, arranged in an apparatus for the distortion-free, forward and backward transporting of a recording medium (10) of a printer or copier having the following features:
- the recording medium (10) is moved back and forth between a counter-bearing (13), which receives the recording medium, and a plurality of adjacently arranged pressure rollers (14, 16/1, 16/2) which press the recording medium against the counter-bearing, the recording medium (10) being guided on one side in edge perforations,
- at least the outer pressure roller (16/1, 16/2) located opposite the edge perforations and resting on the recording medium (10) is designed as a guide pressure roller (16/1, 16/2) which changes its angle of the axis of rotation relative to the transporting direction in dependence on the transporting direction of the recording medium (10).

4. Guide pressure roller according to one of Claims 1 to 3, having projections (30/1, 30/2) which are assigned to the roller axle (20) and interact with stop surfaces (31) on an attachment element (28) for the stationary axle (25).

5. Guide pressure roller according to one of Claims 1 to 4, having leaf spring elements (17) for receiving the pressure rollers (14) and/or the guide pressure rollers (16/1, 16/2).

6. Guide pressure roller according to one of Claims 1 to 5, having a motor-driven transporting roller (13) as counter-bearing.

7. Guide pressure roller according to one of Claims 2 or 3, the apparatus being designed as part of a stacking device of an electrographic printing device.

## Revendications

1. Galet (16/1, 16/2) presseur orientable, destiné à un support (10) d'enregistrement d'une imprimante ou d'une photocopieuse se trouvant en contact de friction avec le galet (16/1,16/2) presseur orientable, comportant les moyens suivants, faisant varier l'angle que fait l'axe (32) de rotation du galet (16/1, 16/2) presseur orientable avec la direction de transport du support (10) d'enregistrement en fonction du sens de rotation du galet (16/1, 16/2) presseur orientable:
- un axe (20) de galet servant d'élément de palier à un corps (19) du galet (16/1, 16/2) presseur orientable et
- un axe (25) fixe, qui traverse l'axe (20) de galet en une position excentrée et sur lequel l'axe (20) de galet est monté tournant en ayant une rotation limitée entre deux positions (31, 30/1, 30/2) de butée, le couple de friction entre le corps (19) de galet et l'axe (20) de rotation étant supérieur au couple de friction entre l'axe (20) de galet et l'axe (25) fixe, si bien que, lors d'un mouvement de rotation du corps (19) de galet, l'axe (20) de galet est entraîné entre les butées (31, 30/1, 30/2).

2. Galet presseur orientable suivant la revendication 1, monté dans un dispositif servant à transporter vers l'avant et vers l'arrière un support (10) d'enregistrement d'une imprimante ou d'une photocopieuse sans qu'il ne soit gondolé, ayant les caractéristiques suivantes:
- le support (10) d'enregistrement est déplacé dans un mouvement de va-et-vient, sans décalage latéral, entre une butée (13) recevant le support d'enregistrement et plusieurs galets (14, 16/1, 16/2) presseurs disposés côte-a-côte et pressant le support d'enregistrement sur la butée,
- au moins les galets (16/1, 16/2) presseurs extérieurs de gauche et de droite reposant sur le support (10) d'enregistrement sont réalisés par paire sous forme de galets (16/1, 16/2) presseurs orientables dont l'angle que fait leur axe de rotation par rapport à la direction de transport varie en fonction du sens de transport du support (10) d'enregistrement.

3. Galet presseur orientable suivant la revendication 1, monté dans un dispositif servant à transporter vers l'avant et vers l'arrière un support (10) d'enregistrement d'une imprimante ou d'une photocopieuse sans qu'il ne soit gondolé, ayant les caractéristiques suivantes :
- le support (10) d'enregistrement est déplacé dans un mouvement de va-et-vient entre une butée (13) recevant le support d'enregistrement et plusieurs galets (14, 16/1, 16/2) presseurs disposés côte-à-côte et pressant le support d'enregistrement sur la butée, le support (10) d'enregistrement étant guidé d'un côté dans des perforations marginales,
- au moins le galet (16/1, 16/2) presseur extérieur opposé aux perforations, reposant sur le support (10) d'enregistrement, est réalisé sous forme de galet (16/1, 16/2) presseur orientable dont l'angle que fait son axe de rotation par rapport à la direction de transport varie en fonction du sens de transport du support (10) d'enregistrement.

4. Galet presseur orientable suivant l'une des revendications 1 à 3, qui comporte des prolongements (30/1, 30/2) associés à l'axe (20) de galet et qui coopère avec des surfaces (31) de butée prévues sur un élément (28) de fixation de l'axe (25) fixe.

5. Galet presseur orientable suivant l'une des revendications 1 à 4, comportant des éléments (17) de ressort à lames pour la réception des galets (14) presseurs et/ou des galets (16/1, 16/2) presseurs orientables.

6. Galet presseur orientable suivant l'une des revendications 1 à 5, comportant un cylindre (13) d'amenée, entraîné par un moteur, servant de butée.

7. Galet presseur orientable suivant l'une des revendications 2 ou 3, le dispositif étant réalisé sous la forme d'une pièce d'un dispositif d'empilage d'une imprimante électrographique.
